# EUROPÄISCHE PATENTSCHRIFT

(11) **EP 0 864 279 B1**
(45) Veröffentlichungstag und Bekanntmachung des Hinweises auf die Patenterteilung: **16.04.2003**
(21) Anmeldenummer: 98102760.0
(22) Anmeldetag: 18.02.1998
(51) Int. Cl.: A47C 23/06

(54) **Halterung für Endpunktlager von Federleisten an Bettlattenrostrahmen**
A support for the slats of a slatted bed base
Support pour les lattes d'un sommier à lattes

(30) Priorität: 14.03.1997 DE 29704630 U
(43) Veröffentlichungstag der Anmeldung: 16.09.1998
(73) Patentinhaber: Hartmann, Siegbert, 32584 Löhne (DE)
(72) Erfinder: Hartmann, Siegbert, 32584 Löhne (DE)
(74) Vertreter: Hentzschel, Hans-Jürgen, Dipl.-Ing.

(56) Entgegenhaltungen:
- DE-A- 2 430 661
- DE-U- 9 213 317
- FR-A- 2 729 838
- US-A- 4 136 411

## Beschreibung

Die Erfindung betrifft eine Halterung für ein Endpunktlager einer Federleiste an Bettlattenrostrahmen mit einem Befestigungselement mit Zapfen zur Befestigung der Halterung an einem Bettlattenrostrahmen und mit einer Aufnahme für das Endpunktlager mit einer Auflagerfläche zur vertikalen Abstützung eines Endpunktlagers und mit einer zum Eingreifen eines sich vom Endpunktlager nach unten erstreckenden Fortsatzes bestimmten Ausnehmung, wobei die Halterung zur Festlegung von einem zwei Federleisten aufnehmenden Endpunktlager spiegelsymmetrisch ausgeführt ist.

Es sind Halterungen bekannt, die als einfache Dübelzapfen ausgeführt sind, auf welche die Endpunktlager zur Befestigung am Bettlattenrostrahmen von innen her seitlich aufgeschoben werden. Der Nachteil solcher Halterungen besteht darin, dass zum Einsetzen der Federleisten in die Aufnahmetaschen eines Endpunktlagers dieses unter beträchtlicher Krafteinwirkung nach außen elastisch verformt werden muss, was im Allgemeinen nur unter Zuhilfenahme eines Hebelwerkzeuges gelingt.

Eine andere bekannte Lagerung für Federleisten ist aus der US-4136411 bekannt, die einen mit einem Zapfen versehenen Halter aufweist, in den ein Endpunktlager für eine einzelne Federleiste einsetzbar ist.

Bekannt ist weiterhin eine verhältnismäßig aufwändige Lagerung für zwei Federleisten, DE-U-9213317, bei der zwischen einem unteren Haltestück und einem oberen Laststück federnde Bauelemente und auf dem Laststück Lager für die beiden Federleisten angeordnet sind.

Weiterhin ist eine höhenverstellbare Lagerung für Federleisten von Bettlattenrosten bekannt, EP-2729838, bei der zwei Federleisten in ein Endpunktlager eingesteckt und dieses auf einem vertikal über eine Schraube verstellbaren Teil eines Halters aufgesetzt ist, welcher unter der Verwendung eines Schraubwerkzeuges an einer Grundplatte des Halters festgelegt werden kann.

Aufgabe der Erfindung ist es deshalb, eine verbesserte Halterung für Endpunktlager von Federleisten verfügbar zumachen, die es ermöglicht, den Zusammenbau eines Bettlattenrostes so zu vereinfachen, dass zwei oder mehr Federleisten ohne größeren Kraftaufwand und ohne die Verwendung von Hebel- oder sonstigen Werkzeugen montiert werden können.

Diese Aufgabe wird dadurch gelöst, dass am Befestigungselement mindestens ein horizontaler Dübelzapfen angeordnet ist, die Ausnehmung nach innen gerichtete Rastmittel aufweist und zwischen den Auflagerflächen für das Endpunktlager eine Auflagerfläche für eine dritte Federleiste angeordnet ist. Eine derartige Bauform gestattet es, die beiderseitigen Endpunktlager von zwei oder insbesondere von drei Federleisten vorab an diesen zu befestigen und anschließend der Auflagerfläche des Befestigungselements von oben her aufzusetzen. Danach wird jedes Endpunktlager von den nach innen gerichteten Rastmitteln der Ausnehmung des Befestigungselements reib- und/ oder formschlüssig gehalten. Montagewerkzeuge sind hierbei ebenso überflüssig wie größerer körperlicher Krafteinsatz. Außerdem erlaubt die erfinderische Halterung eine weitere Mechanisierung des Fertigungsvorganges, da das Einsetzen der mit den Endpunktlagern besetzten Federleisten nun auch maschinell vorgenommen werden kann. Vorteilhaft stellt eine solche Halterung für ein paariges Endpunktlager mit zwei Auflagerflächen und einem Verbindungssteg zwischen diesen beiden Auflagerflächen die Auflagerfläche für eine dritte Federleiste zur Verfügung.

Bei einer bevorzugten Ausführungsform der Erfindung sollen die nach innen gerichteten Rastmittel die das Außenmaß des Fortsotzes unterschreitende freie Öffnungsweite der Ausnehmung begrenzen. Weiterhin können die Rastmittel aus sich nach innen und unten gerichteten elastisch unter der Auflagerfläche angeformten Haltearmen bestehen. Dadurch wird der Fortsatz des Endpunktlagers, der mit dem Endpunktlager einstückig und infolgedessen ebenfalls aus gummielastischem Material hergestellt ist, geringfügig elastisch verformt und somit nicht nur reibschlüssig, sondern teilweise auch formschlüssig gehalten.

Nach einem weiteren Merkmal der Erfindung ist es schließlich zweckmäßig, wenn der Innenrand der im Befestigungselement befindlichen Ausnehmung trichterförmig ausgebildet ist, und die sich sowohl nach innen als auch nach unten erstreckenden Haltearme einen Fortsatz eines Endpunktlagers in der Montagerichtung ausrichten und zentrieren sowie entgegen der Montagerichtung klemmen und festhalten. Damit wird dann die korrekte sowie dauerhafte Montage des Endpunktlagers auf der Halterung gewährleistet.

Von besonderem Vorteil ist auch ein entsprechend der von der Erfindung vorgeschlagenen Halterung in seiner mit dieser korrespondierenden Form gestaltetes Endpunktlager anzusehen.

Nachfolgend wird ein Ausführungsbeispiel der Erfindung anhand der Zeichnungen beschrieben. Es zeigen:
- Fig. 1: die Ansicht einer für ein Federleistenpaar bestimmten Halterung,
- Fig. 2: eine Seitenansicht der Halterung aus Fig. 1 im Teilschnitt,
- Fig. 3: eine Draufsicht der Halterung gemäß Fig. 1,
- Fig. 4: eine vergrößerte Darstellung der Ausnehmung der Halterung im Schnitt und
- Fig. 5: die in den Fig. 1 bis 4 gezeigte Halterung mit einem darauf montierten Endpunktlager.

Die zur Beschreibung kommende Halterung für ein Endpunktlager 4 von Federleisten an Bettlattenrostrahmen weist ein Befestigungselement 2 mit einer Auflagerfläche 3 zur vertikalen Abstützung eines Endpunktlagers 4 auf. In der Auflagerfläche 3 ist als Aufnahme für das Endpunktlager 4 jeweils eine Ausnehmung 5 für einen nach unten gerichteten Fortsatz 6 des Endpunktlagers 4 angeordnet. Der Innenrand 10 dieser Ausnehmung 5 ist trichterförmig gestaltet und besitzt unterhalb der Auflagerfläche 3 sich nach innen und unten erstreckend angeformte Haltearme 7, die einen Fortsatz 6 elastisch kraftschlüssig und/ oder formschlüssig noch oben hin gegen ein Herausziehen verriegeln. Die trichterförmige Ausformung der Ausnehmung 5 dient gleichzeitig dazu, das Endpunktlager 4 während des Montagevorganges auszurichten und zu zentrieren. Am Lattenrostrahmen wird die Halterung 1 über horizontale Dübelzapfen 8 des Befestigungselements 2 festgelegt.

Die abgebildete Halterung 1 ist für ein paariges Endpunktlager mit zwei Auflagerflächen 3 ausgestattet, wobei der Verbindungssteg zwischen diesen beiden Auflagerflächen 3 die Auflagerfläche 9 für eine dritte Federleiste zur Verfügung stellt.

Zeichnerisch nicht dargestellt ist eine unter technischer Funktionsumkehr mögliche Ausführungsform der Erfindung, bei der von den Auflagerflächen 3 aus ein Fortsatz nach oben hin in eine im Endpunktlager vorgesehene Ausnehmung eingreift.

## Patentansprüche

1. Halterung für ein Endpunktlager (4) einer Federleiste an Bettlattenrostrahmen mit einem Befestigungselement (2) mit Zapfen zur Befestigung der Halterung an einem Bettlattenrostrahmen und mit einer Aufnahme für das Endpunktlager mit einer Auflagefläche (3) zur vertikalen Abstützung eines Endpunktlagers (4) und mit einer zum Eingreifen eines sich vom Endpunktlager (4) nach unten erstreckenden Fortsatzes (6) bestimmte Ausnehmung (5), wobei die Halterung zur Festlegung von einem zwei Federleisten aufnehmenden Endpunktlager (4) spiegelsymmetrisch ausgeführt ist, **dadurch gekennzeichnet, dass** am Befestigungselement (2) mindestens ein horizontaler Dübelzapfen (8) angeordnet ist, die Ausnehmung (5) nach innen gerichtete Rastmittel aufweist und zwischen den Auflagerflächen (3) für das Endpunktlager (4) eine Auflagerfläche (9) für eine dritte Federleiste angeordnet ist.

2. Halterung nach Anspruch 1, **dadurch gekennzeichnet, dass** die nach innen gerichteten Rastmittel die das Außenmaß des Fortsatzes (6) unterschreitende freie Öffnungsweite der Ausnehmung (5) begrenzen.

3. Halterung nach einem der vorhergehenden Ansprüche, **dadurch gekennzeichnet, dass** die Rastmittel der Ausnehmung (5) aus sich nach innen und unten gerichteten elastisch unter der Auflagerfläche (3) angeformten Haltearmen (7) bestehen.

4. Halterung nach einem der vorhergehenden Ansprüche, **dadurch gekennzeichnet, dass** der Innenrand (10) der Ausnehmung (5) trichterförmig ausgebildet ist, und die sich sowohl nach innen als auch nach unten erstreckenden Haltearme (7) einen Fortsatz (6) eines Endpunktlagers (4) in der Montagerichtung ausrichten und zentrieren sowie entgegen der Montagerichtung klemmen und fest halten.

5. Halterung nach einem der vorhergehenden Ansprüche, **dadurch gekennzeichnet, dass** die Enden der Haltearme (7) der Form des Fortsatzes (6) angepasst sind und den Fortsatz (6) durch elastische Rückstellkräfte der Haltearme (7) kraftschlüssig halten.

6. Endpunktlager in Verbindung mit Halterungen nach einem der vorhergehenden Ansprüche, **dadurch gekennzeichnet, dass** es mindestens einen sich von seiner Auflagefläche nach unten erstreckenden, in eine Ausnehmung (5) einer Halterung (1) eingreifenden Fortsatz (6) besitzt.

## Claims

1. Support for an end-point bearing (4) of a resilient slat on slatted bed base frames, having a fastening element (2) with pegs for fastening the support on a slatted bed base frame and with a mount for the end-point bearing with a bearing surface (3) for vertically supporting an end-point bearing (4) and with a cutout (5) that is intended for engaging an extension (6) which extends downwards from the end-point bearing (4), the support being of mirror-symmetrical configuration for the purpose of securing an end-point bearing (4) accommodating two resilient slats, **characterized in that** at least one horizontal peg (8) is arranged on the fastening element (2), the cutout (5) has inwardly directed latching means, and a bearing surface (9) for a third resilient slat is arranged between the bearing surfaces (3) for the end-point bearing (4).

2. Support according to Claim 1, **characterized in that** the inwardly directed latching means bound the free opening width of the cutout (5), this opening width being smaller than the outer dimensions of the extension (6).

3. Support according to one of the preceding claims, **characterized in that** the latching means of the cutout (5) comprise inwardly and downwardly directed retaining arms (7) which are integrally formed on elastically beneath the bearing surface (3).

4. Support according to one of the preceding claims, **characterized in that** the inner border (10) of the cutout (5) is of funnel-like design, and the both inwardly and downwardly extending retaining arms (7) align and centre an extension (6) of an end-point bearing (4) in the direction of installation and clamp and secure it counter to the direction of installation.

5. Support according to one of the preceding claims, **characterized in that** the ends of the retaining arms (7) are adapted to the shape of the extension (6) and retain the extension (6) in a force-fitting manner by elastic restoring forces of the retaining arms (7).

6. End-point bearing in conjunction with supports according to one of the preceding claims, **characterized in that** it has at least one extension (6) which extends downwards from its bearing surface and engages in a cutout (5) of a support (1).

## Revendications

1. Attache pour un palier d'extrémité (4) d'une latte élastique sur des cadres de sommiers en lattes pour des lits, comprenant un élément de fixation (2) muni de tourillons pour la fixation de l'attache à un cadre de sommier en latte pour un lit et un évidement pour le palier d'extrémité, l'évidement comprenant une surface d'appui (3) pour le support vertical d'un palier d'extrémité (4) et un évidement (5) destiné à l'insertion d'une saillie (6) s'étendant vers le bas par rapport au palier d'extrémité (4), l'attache étant réalisée en symétrie spéculaire pour la fixation d'un palier d'extrémité (4) dans lequel viennent se loger deux lattes élastiques, **caractérisée en ce qu'**au moins un double tourillon horizontal (8) est disposé sur l'élément de fixation (2), l'évidement (5) présente des moyens d'encliquetage orientés vers l'intérieur et une surface d'appui (9) pour une troisième latte élastique est disposée entre les surfaces d'appui (3) pour le palier d'extrémité (4).

2. Attache selon la revendication 1, **caractérisée en ce que** les moyens d'encliquetage orientés vers l'intérieur délimitent la largeur d'ouverture libre de l'évidement (5) dépassant vers le bas la mesure externe de la saillie (6).

3. Attache selon l'une quelconque des revendications précédentes, **caractérisée en ce que** les moyens d'encliquetage de l'évidement (5) sont constitués par des bras d'attache (7) façonnés de manière élastique en dessous de la surface d'appui (3), orientés vers l'intérieur et vers le bas.

4. Attache selon l'une quelconque des revendications précédentes, **caractérisée en ce que** le bord interne (10) de l'évidement (5) est réalisé en forme d'entonnoir et les bras d'attache (7) s'étendant aussi bien vers l'intérieur que vers le bas servent à mettre en alignement et à centrer une saillie (6) d'un palier d'extrémité (4) avec la direction de montage, tout en la pinçant et on la retenant dans le sens contraire de la direction de montage.

5. Attache selon l'une quelconque des revendications précédentes, **caractérisée en ce que** la forme des extrémités des bras d'attache (7) épouse la configuration de la saillie (6), la saillie (6) étant retenue de manière mécanique par les forces de rappel élastique des bras d'attache (7).

6. Palier d'extrémité en liaison avec des attaches selon l'une quelconque des revendications précédentes, **caractérisée en ce qu'**il possède au moins une saillie (6) s'étendant vers le bas par rapport à sa surface d'appui et venant s'insérer dans un évidement (5) d'une attache (1).
